# EUROPÄISCHE PATENTANMELDUNG

(11) **EP 1 008 805 A1**
(43) Veröffentlichungstag der Anmeldung: **14.06.2000**
(21) Anmeldenummer: 99124359.3
(22) Anmeldetag: 07.12.1999
(51) Int. Cl.: F23D 14/60, F23N 1/02

(54) **Regelverfahren für Gasbrenner**

(30) Priorität: 11.12.1998 DE 19857239
(71) Anmelder: HONEYWELL B.V., 1101 EA Amsterdam Z.O. (NL)
(72) Erfinder: Blaauwwiekel, Piet, 7841 EB Sleen (NL)
(74) Vertreter: Sturm, Christoph

(57) **Zusammenfassung**

Die Erfindung betrifft ein Regelverfahren für Gasbrenner zur Bereitstellung eines unterschiedliche Gasqualitäten berücksichtigenden, verbrennungsoptimierten Gas/Luft-Gemisches.

Erfindungsgemäß wird vor einer Verbrennung im Gasbrenner die Gasqualität des Gases im Gasstroms gemessen, wobei in Abhängigkeit dieser Gasqualitätsmessung die Zusammensetzung des Gas/Luft-Gemisches bestimmt wird. Das erfindungsgemäße Regelverfahren ist geräteunabhängig und reagiert schneller aus sich ändernde Gasqualitäten.

## Beschreibung

Die Erfindung betrifft eine Regelverfahren für Gasbrenner gemäß dem Oberbegriff des Anspruchs 1.

Regelverfahren für Gasbrenner der obigen Art sind aus dem Stand der Technik, z. B. der DE 196 39 487 A1, hinlänglich bekannt.

Um innerhalb des Gasbrenners für eine optimale und vollständige Verbrennung des Brennstoffs, nämlich des Gases, zu sorgen, muß ein Gasbrenner mit einem entsprechend abgestimmten Gas/Luft-Gemisch versorgt werden. Da jedoch die Qualität des von der Gasversorgung bereitgestellten Gases - die Qualität von Gas wird durch einen sogenannten Wobbe-Index definiert - schwankt, muß zur Gewährleistung der optimalen und vollständigen Verbrennung die Zusammensetzung des Gas/Luft-Gemisches in Abhängigkeit von der Qualität des Gases entsprechend variiert werden.

So wird bei aus dem Stand der Technik bekannten Verfahren zur Bereitstellung eines unterschiedliche Gasqualitäten berücksichtigenden, verbrennungsoptimierten Gas/Luft-Gemisches derart vorgegangen, daß die Qualität der Verbrennung des Gas/Luft-Gemisches im Gasbrenner überwacht bzw. gemessen wird, und daß in Abhängigkeit hiervon die Zusammensetzung des Gas/Luft-Gemisches bestimmt wird. Derartige Lösungen sind zum einen in der Regel geräteabhängig. Zum anderen warten derartige Verfahren das Verbrennungsergebnis ab und reagieren demnach nicht unmittelbar auf eine sich ändernde Gasqualität.

Hiervon ausgehend liegt der vorliegenden Erfindung das Problem zu Grunde, ein Regelverfahren für Gasbrenner zur Bereitstellung eines unterschiedliche Gasqualitäten berücksichtigenden, verbrennungsoptimierten Gas/Luft-Gemisches zu schaffen, welches die obigen Nachteile vermeidet.

Dieses Problem wird durch ein Regelverfahren für Gasbrenner mit den Merkmalen des Anspruchs 1 gelöst.

Weitere vorteilhafte Ausgestaltungen der Erfindung ergeben sich aus den Unteransprüchen und der Beschreibung. Nachfolgend werden bevorzugte Ausführungsbeispiele der Erfindung anhand der Zeichnung näher erläutert. In der Zeichnung zeigt:
- Fig. 1: ein schematisiertes Blockschaltbild zur Verdeutlichung des erfindungsgemäßen Regelverfahrens.

Gemäß Fig.1 werden ein Gasstrom 10 und ein Verbrennungsluftstrom 11 zur Bereitstellung eines Gas/Luft-Gemisches 12 gemischt. Das Gas/Luft-Gemisch 12 wird einem nicht dargestellten Gasbrenner zugeführt, in dem das Gas/Luft-Gemisch 12 verbrannt wird.

Die Verbrennung innerhalb des Gasbrenners ist in Bezug auf die Gasqualität mit dem am niedrigsten zu erwartenden Energiegehalt (auch ärmste Gasqualität genannt) innerhalb des Gasstrom 10 derart voreingestellt, daß bei Vorliegen dieser ärmsten zu erwartenden Gasqualität eine optimierte Verbrennung gewährleistet ist. In diesem Fall ist für diese Gasqualität eine optimale Luftzahl eingestellt, d.h. es besteht ein hinsichtlich der Verbrennung im Gasbrenner optimales Verhältnis zwischen dem dem Gasbrenner zugeführten Gasstroms 10 und Luftstrom.

Um unterschiedlichen Gasqualitäten, also Gasqualitäten mit einem höheren Energiegehalt (sich verbessernde Gasqualität), gerecht zu werden, wird erfindungsgemäß vor der Verbrennung des Gas/Luft-Gemisches 12 im Gasbrenner die Gasqualität des Gases durch einen Sensor 13 gemessen. Bei dem Sensor 13 handelt es sich um einen Gasqualitäts-Sensor. In Abhängigkeit von dieser Gasqualitätsmessung wird dann die Zusammensetzung des Gas/Luft-Gemisches 12 verändert.

Der Gasqualitäts-Sensor kann auf beliebige Art und Weise ausgestaltet sein. So kann z. B. ein Gasqualitäts-Sensor wie in der US 5,235,844 oder in der US 5,311,447 beschrieben, verwendet werden. Die Auswahl eines geeigneten Gasqualitäts-Sensors obliegt dem Fachmann.

Bei einer Gasqualität mit höherem Energiegehalt werden der Verbrennungsluftstrom 11 und der Gasstrom 10 konstant gehalten, wobei der Gasstrom 10 vor der Mischung mit dem Verbrennungsluftstrom 11 mit einem Kompensationsluftstrom 14 gemischt wird. In diesem Fall wird also bei konstantem Verbrennungsluftstrom 11 und Gasstrom 10 der Kompensationsluftstrom 14 variiert.

Das Gemisch aus Gasstrom 10 und Kompensationsluftstrom 14 verfügt dann gegenüber dem ungemischten Gasstrom 10 über einen geringeren Wobbe-Index und damit Energiegehalt. Der Gasqualitäts-Sensors mißt sozusagen den Energiegehalt dieser Mischung aus Gasstrom 10 und Kompensationsluftstrom 14 in einem hinteren Bereich 15 des Gasstroms 10, also in einem Bereich, in dem Gasstrom 10 und Kompensationsluftstrom 14 bereits vermischt sind.

Auch ist es möglich, daß bei einer Gasqualität mit höherem Energiegehalt der Verbrennungsluftstrom 11 und der Kompensationsluftstrom 14 konstant gehalten werden, während der Gasstrom 10 verringert wird. Auch hierdurch ist der Energiegehalt der Mischung aus Gasstrom 10 und Kompensationsluftstrom 14 im Hinblick auf eine optimale Verbrennung anpaßbar.

Über den Sensor 13 kann also der Energiegehalt des Gemisches aus Kompensationsluftstrom 14 und Gasstrom 10 unmittelbar überwacht werden kann. Bei sich ändernder Gasqualität werden entweder der Kompensationsluftstrom 14 oder der Gasstrom 10 variiert, um dem Gasbrenner ein Gemisch mit konstantem Energiegehalt zuzuführen und dadurch eine optimierte Verbrennung zu gewährleisten.

Das erfindungsgemäße Verfahren ist insgesamt geräteunabhängig. Es wird unmittelbar auf eine sich ändernde Gasqualität reagiert, ohne das Verbrennungsergebnis abzuwarten. Dies verkürzt die Reaktionszeit auf eine sich ändernde Gasqualität.

### Bezugszeichenliste:

- 10: Gasstrom
- 11: Verbrennungsluftstrom
- 12: Gas/Luft-Gemisch
- 13: Sensor
- 14: Kompensationsluftstrom
- 15: Bereich

## Patentansprüche

1. Regelverfahren für Gasbrenner zur Bereitstellung eines unterschiedliche Gasqualitäten berücksichtigenden, verbrennungsoptimierten Gas/Luft-Gemisches (12), welches durch Mischung eines Gasstroms (10) und eines Verbrennungsluftstroms (11) bereitgestellt wird, **dadurch gekennzeichnet, daß** vor einer Verbrennung im Gasbrenner die Gasqualität des Gases gemessen wird, und daß in Abhängigkeit dieser Gasqualitätsmessung die Zusammensetzung des Gas/Luft-Gemisches (12) bestimmt wird.

2. Regelverfahren nach Anspruch 1, **dadurch gekennzeichnet, daß** das dem Gasbrenner zuzuführende Gas/Luft-Gemisch (12) auf die Gasqualität mit dem am niedrigsten zu erwartenden Energiegehalt voreingestellt ist, und daß bei sich verbessernder Gasqualität die Zusammensetzung des Gas/Luft-Gemisches (12) verändert wird.

3. Regelverfahren nach Anspruch 1 oder 2, **dadurch gekennzeichnet, daß** der Gasstrom (10) vor der Mischung mit dem Verbrennungsluftstrom (11) mit einem Kompensationsluftstrom (14) gemischt wird, wobei das Verhältnis von Gasstrom (10) und Kompensationsluftstrom (14) in Abhängigkeit der Gasqualitätsmessung bestimmt wird.

4. Regelverfahren nach einem oder mehreren der Ansprüche 1 bis 3 **dadurch gekennzeichnet, daß** bei sich verbessernder Gasqualität der Verbrennungsluftstrom (11) und der Gasstrom (10) konstant gehalten werden, und ein Kompensationsluftstrom (14) vergrößert wird, wobei der Gasstrom (10) vor der Mischung mit dem Verbrennungsluftstrom (11) mit dem Kompensationsluftstrom (14) gemischt wird.

5. Regelverfahren nach einem oder mehreren der Ansprüche 1 bis 3, **dadurc**h **gekennzeichnet, daß** bei sich verbessernder Gasqualität der Verbrennungsluftstrom (11) und ein Kompensationsluftstrom (14) konstant gehalten werden, und der Gasstrom (10) verringert, wird wobei der Gasstrom (10) vor der Mischung mit dem Verbrennungsluftstrom (11) mit dem Kompensationsluftstrom (14) gemischt wird.

6. Regelverfahren nach einem oder mehreren der Ansprüche 1 bis 5, **dadurch gekennzeichnet, daß** die Gasqualität des Gases im Gasstroms (10) durch einen Sensor (13) gemessen wird, der in einem Bereich (15) positioniert ist, in dem der Gasstroms (10) und der Kompensationsluftstrom (14) vermischt sind.
